# EUROPÄISCHE PATENTSCHRIFT

(11) **EP 3 716 412 B1**
(45) Veröffentlichungstag und Bekanntmachung des Hinweises auf die Patenterteilung: **14.08.2024**
(21) Anmeldenummer: 20165330.0
(22) Anmeldetag: 24.03.2020
(51) Int. Cl.: H01R 13/443, H01R 13/52, H01R 13/64

(54) **UNIVERSELLE VERSCHLUSSKAPPE, VERWENDUNG, VERSCHLUSSSYSTEM UND VERFAHREN**
UNIVERSAL CLOSURE CAP, USE, CLOSURE SYSTEM AND METHOD
BOUCHON DE FERMETURE UNIVERSEL, UTILISATION, SYSTÈME ET PROCÉDÉ DE FERMETURE

(30) Priorität: 29.03.2019 DE 102019002346
(43) Veröffentlichungstag der Anmeldung: 30.09.2020
(73) Patentinhaber: Yamaichi Electronics Deutschland GmbH, 85609 Aschheim-Dornach (DE)
(72) Erfinder: SANANA, Raja, 4000 Sousse (TN); QUITER, Michael, 57482 Wenden (DE)
(74) Vertreter: Müller-Boré & Partner Patentanwälte PartG mbB

(56) Entgegenhaltungen:
- EP-A1- 0 043 635
- WO-A1-2013/042599
- WO-A1-2017/027891
- US-A- 3 182 280
- US-B1- 6 234 817

## Beschreibung

Die Erfindung betrifft universelle Verschlusskappen für Steckverbinder, Verwendung einer solchen Verschlusskappe zum Verschließen eines Steckverbinders, Verschlusssysteme für Steckverbinder und Verfahren zum Verschließen von Steckverbindern.

Die Erfindung liegt auf dem Gebiet der Steckverbindertechnik, insbesondere auf dem Gebiet der Steckverbinder-Schutztechnik bzw. der Verschlusskappentechnologie. Moderne Steckverbinder können einen ähnlichen geometrischen Aufbau aufweisen, aber beispielsweise inkompatible Kontaktelemente umfassen. Sollten zwei inkompatible Steckverbinder mit ähnlicher Form verbunden werden, wäre dies unter Umständen der Form nach möglich, würde aber zu einer Beschädigung der Kontaktelemente führen. Um dies zu vermeiden, sind moderne Steckverbinder oft mit einer Kodiereinrichtung ausgestattet, welche gleichzeitig eine sachgemäße Verbindungsherstellung ermöglicht, sowie verhindert, dass zwei inkompatible Steckverbinder verbunden werden. Beispielsweise können runde Steckverbinder Kodiernasen umfassen, welche auf einer Aussenfläche des Steckverbinders in unterschiedlichen Winkelabständen angeordnet sind. Ein kompatibler Steckverbinder ist dabei mit Nuten ausgebildet, so dass die beiden Steckverbinder in exakt einer Anordnung verbunden werden können. Sollten zwei inkompatible Steckverbinder verbunden werden, so passen Kodiernasen und Nuten nicht ineinander und die Verbindung wird somit verhindert. Ein ähnliches Prinzip gilt für Verschlusskappen, welche dazu verwendet werden, kodierte Steckverbinder zu verschließen. Hierbei hat demnach jeder kodierte Steckverbinder genau eine passend-kodierte Verschlusskappe. Hierdurch entsteht ein erhöhter Materialaufwand, insbesondere da Verschlusskappen nicht direkt ausgetauscht werden können, ohne dass die exakt kompatible Verschlusskappe bereitgestellt wird. Ferner erfordert eine solche Verschlusskappe eine komplexe Montage, da die Verschlusskappe in nur genau einer Anordnung mit dem Steckverbinder verbindbar ist.

US 3 182 280 A beschreibt Schutz- und Befestigungsmittel zur Erhaltung einer richtigen Ausrichtung von Kontaktstiften von dem Verbinderursprung über nachfolgende Handhabung, Lagerung und Verarbeitung bis zur schließlichen Verbinderverwendung.

EP 0 043 635 A1 beschreibt eine Schutzabdeckung für die offene Fläche des Steckdosenabschnitts eines elektrischen Mehrkontaktverbinders, wenn der Steckdosenabschnitt und der Steckerabschnitt nicht zusammengesteckt sind. Die Schutzabdeckung umfasst einen Zylinder und eine Abdeckplatte, die ein Ende des Zylinders verschließen. Innerhalb des Zylinders ist ein Federmittel so angeordnet, dass eine über dem Federmittel angeordnete Scheibe in Längsrichtung in dem Zylinder steuerbar bewegt werden kann, um das Ende der offenen Fläche der Steckdose zu berühren. Am äußeren Ende des Zylinders befinden sich Indexierungsmittel zur polarisierten Ausrichtung mit Indexierungsmitteln an der Steckdose und Verriegelungsmittel zum verriegelten Halten der Abdeckung an der Steckdosenbuchse.

Somit ist die Aufgabe der vorliegenden Erfindung, eine Verschlusskappe mit erhöhter Effizienz und vereinfachter Montage bereitzustellen. Diese Aufgabe wird insbesondere durch universelle Verschlusskappen für Steckverbinder, Verwendung einer solchen Verschlusskappe zum Verschließen eines Steckverbinders, Verschlusssysteme für Steckverbinder und Verfahren zum Verschließen von Steckverbindern jeweils gemäß den unabhängigen Ansprüchen gelöst. Bevorzugte Ausführungsformen bilden den Gegenstand der abhängigen Ansprüche.

Ein Aspekt der Erfindung betrifft eine universelle Verschlusskappe zum Verschließen eines Steckverbinders gemäß Anspruch 1, wobei der Steckverbinder mindestens eine Kodiernase und mindestens einen Rasthaken aufweist. Die universelle Verschlusskappe umfasst eine Steckverbinderaufnahme zur Aufnahme des Steckverbinders in einem gesteckten Zustand, wobei die Steckverbinderaufnahme mindestens eine axiale Nut und mindestens eine Rasthakenaufnahme aufweist. Die mindestens eine Rasthakenaufnahme ist ausgelegt, in dem gesteckten Zustand mit mindestens einem der mindestens einen Rasthaken in Eingriff zu gelangen. Die mindestens eine axiale Nut ist ausgelegt, in dem gesteckten Zustand mindestens eine der mindestens einen Kodiernase aufzunehmen. Die Verschlusskappe ist hierbei derart ausgelegt, dass eine Vielzahl von Steckverbindern individuell mittels der Verschlusskappe verschließbar ist.

In anderen Worten betrifft der Aspekt der Erfindung eine universelle Verschlusskappe zum Verschließen eines Steckverbinders, wobei der Steckverbinder mindestens eine Kodiernase und mindestens einen Rasthaken aufweist. Hierbei umfasst die Verschlusskappe eine Steckverbinderaufnahme zur Aufnahme des Steckverbinders in einem gesteckten Zustand, wobei die Steckverbinderaufnahme mindestens eine axiale Nut und mindestens eine Rasthakenaufnahme aufweist. Die mindestens eine Rasthakenaufnahme ist ausgelegt, in dem gesteckten Zustand mit mindestens einem der mindestens einen Rasthaken in Eingriff zu gelangen, und die mindestens eine axiale Nut ist ausgelegt, in dem gesteckten Zustand mindestens eine der mindestens einen Kodiernase aufzunehmen. Insbesondere ist die Verschlusskappe ausgelegt, dass jeweils jeder Steckverbinder einer Vielzahl von verschiedenen Steckverbindern durch die Verschlusskappe verschließbar ist.

Die Verschlusskappe kann ausgelegt sein, einen Steckverbinder zu verschließen, wobei der Steckverbinder insbesondere ein Rund-Steckverbinder sein kann, wobei die Verschlusskappe nicht auf eine solche Ausführungsform beschränkt ist. Vielmehr kann die Verschlusskappe ausgelegt sein, einen Steckverbinder zu verschließen, wobei der Steckverbinder als ein beliebig geformter Steckverbinder ausgebildet ist. Ferner kann die Verschlusskappe ausgelegt sein, einen Steckverbinder zu verschließen, wobei der Steckverbinder ausgelegt ist, Strom und/oder Daten und/oder elektromagnetische Strahlung bzw. Felder zu übermitteln. Weiterhin kann die Verschlusskappe ausgelegt sein, einen Steckverbinder zu verschließen, wobei der Steckverbinder zumindest teilweise als Stecker und/oder zumindest teilweise als Steckdose ausgelegt ist.

Der Steckverbinder weist mindestens eine Kodiernase auf. Jede Kodiernase kann hierbei als ein Struktureelement bzw. ein Blockierelement bzw. ein Vorsprung des Steckverbinders ausgebildet sein. Die mindestens eine Kodiernase hat mindestens die Funktion, ein Verbinden des Steckverbinders mit einem inkompatiblen Steckverbinder zu verhindern bzw. zu blockieren.

Der Steckverbinder weist mindestens einen Rasthaken auf. Jeder Rasthaken kann hierbei als Hakenelement des Steckverbinders ausgebildet sein. Der mindestens eine Rasthaken hat mindestens die Funktion, den Steckverbinder in einem verbundenen Zustand mit einer korrespondierenden Aufnahme an der Aufnahme zu fixieren.

Die Verschlusskappe weist eine Steckverbinderaufnahme auf. Die Steckverbinderaufnahme kann hierbei als zylindrische Bohrung bzw. Vertiefung in der Verschlusskappe ausgebildet sein. Die Steckverbinderaufnahme ist jedoch nicht auf eine solche Form beschränkt, sondern kann eine beliebige Form oder eine dem aufzunehmenden Steckverbinder angepasste Form aufweisen. Die Verschlusskappe ist ferner nicht auf eine einzige Steckverbinderaufnahme beschränkt, sondern kann mindestens eine weitere Steckverbinderaufnahme aufweisen, wobei die mindestens zwei Steckverbinderaufnahmen identisch oder zumindest teilweise unterschiedlich ausgebildet sein können.

Der gesteckte Zustand ist im Rahmen dieser Beschreibung als der Zustand zu verstehen, in dem ein Steckverbinder in der Steckverbinderaufnahme derart aufgenommen ist, dass die Verschlusskappe den Steckverbinder sicher verschließt, bzw. in dem ein Steckverbinder in der Steckverbinderaufnahme in einer Gebrauchsstellung der Verschlusskappe aufgenommen ist.

Die Steckverbinderaufnahme weist mindestens eine axiale Nut auf, wobei die mindestens eine axiale Nut an einer Innenwand der Steckverbinderaufnahme bzw. der Verschlusskappe ausgebildet ist. Die axiale Nut erstreckt sich hierbei insbesondere parallel zu einer Zentralachse der Steckverbinderaufnahme. Die axiale Nut kann hierbei durch zwei Seitenabschnitte und einen Kopfseitenabschnitt begrenzt sein, und kann zumindest im Wesentlichen eine konstante Tiefe aufweisen. Insbesondere können die zwei Seitenabschnitte parallel zu der Zentralachse ausgebildet sein, wodurch eine Führung der mindestens einen Kodiernase während einer Herstellung des gesteckten Zustands ermöglicht wird. Die Zentralachse kann insbesondere einer Längsachse der Steckverbinderaufnahme bzw. der Verschlusskappe entsprechen. Die axiale Nut ist ausgelegt, mindestens eine der mindestens einen Kodiernasen des Steckverbinders aufzunehmen.

Die Steckverbinderaufnahme weist mindestens eine Rasthakenaufnahme auf, wobei die mindestens eine Rasthakenaufnahme an der Innenwand der Steckverbinderaufnahme bzw. der Verschlusskappe ausgebildet ist. Die mindestens eine Rasthakenaufnahme kann direkt an die mindestens eine axiale Nut angrenzend angeordnet sein. Die Rasthakenaufnahme kann hierbei als Rastnut in einer Seitenwand der Steckverbinderaufnahme ausgebildet sein und/oder kann zumindest im Wesentlichen eine konstante Tiefe aufweisen. Die Rasthakenaufnahme ist insbesondere ausgelegt, mit dem mindestens einen Rasthaken eines Steckverbinders in dem gesteckten Zustand in Eingriff zu gelangen. Die Rasthakenaufnahme kann jedoch auch ausgelegt sein zusätzlich oder alternativ andere Fixierelemente eines Steckverbinders, beispielsweise Reibschluss-Elemente, aufzunehmen bzw. mit diesen in Eingriff zu gelangen. Hierdurch wird der Steckverbinder in der Steckverbinderaufnahme bzw. die Steckverbinderaufnahme an dem Steckverbinder fixiert.

Die Verschlusskappe ist derart ausgelegt, dass eine Vielzahl von Steckverbindern individuell mittels der Verschlusskappe verschließbar ist. Insbesondere ist unter "individuell verschließbar" zu verstehen, dass jeder Steckverbinder der Vielzahl von Steckverbindern durch die Verschlusskappe einzeln bzw. individuell, insbesondere sequentiell verschließbar ist. Somit kann die Verschlusskappe als universelle Verschlusskappe für alle Steckverbinder, insbesondere durch die mindestens eine Kodiernase verschieden kodierte Steckverbinder, verwendet werden.

Vorzugsweise ist die mindestens eine axiale Nut ausgelegt, in dem gesteckten Zustand mindestens eine der mindestens einen Kodiernase gemäß einer Vielzahl möglicher verschiedener Anordnungen der mindestens einen Kodiernase aufzunehmen. Hierbei ist unter Anordnung die Ausrichtung der Kodiernasen zu verstehen, wobei der Steckverbinder auch nach einer Drehung der Verschlusskappe nach links bzw. rechts und/oder nach oben bzw. unten in Umfangsrichtung durch die Verschlusskappe aufnehmbar ist. Unter der Ausrichtung ist hierbei die relative Positionierung der Kodiernasen an einem Außenumfang des Steckverbinders zu verstehen. Vorzugsweise umfasst die Vielzahl möglicher Anordnungen mindestens 2, bevorzugt mindestens 5 Anordnungen und/oder maximal 10, bevorzugt maximal 7 Anordnungen.

Ein alternativer Aspekt betrifft eine universelle Verschlusskappe zum Verschließen eines Steckverbinders gemäß Anspruch 2, wobei der Steckverbinder mindestens eine Kodiernase und mindestens einen Rasthaken aufweist. Die Verschlusskappe umfasst eine Steckverbinderaufnahme zur Aufnahme des Steckverbinders in einem gesteckten Zustand, wobei die Steckverbinderaufnahme mindestens eine axiale Nut und mindestens eine Rasthakenaufnahme aufweist. Die mindestens eine Rasthakenaufnahme ist ausgelegt, in dem gesteckten Zustand mit mindestens einem der mindestens einen Rasthaken in Eingriff zu gelangen, und wobei die mindestens eine axiale Nut ausgelegt ist, in dem gesteckten Zustand mindestens eine der mindestens einen Kodiernase gemäß einer Vielzahl möglicher verschiedener Anordnungen der mindestens einen Kodiernase aufzunehmen. Für eine Beschreibung der Begriffe und Bestandteile der Verschlusskappe wird auf die Beschreibung des ersten Aspekts verwiesen. Insbesondere ist, wie oben beschrieben, unter Anordnung die Ausrichtung der Kodiernasen zu verstehen, wobei der Steckverbinder auch nach einer Drehung der Verschlusskappe nach links bzw. rechts und/oder nach oben bzw. unten durch die Verschlusskappe aufnehmbar ist.

Vorzugsweise ist die Verschlusskappe derart ausgelegt, dass jeweils jeder Steckverbinder einer Vielzahl von verschiedenen Steckverbindern durch die Verschlusskappe verschließbar ist bzw. dass eine Vielzahl von Steckverbindern individuell mittels der Verschlusskappe verschließbar ist.

Vorzugsweise umfasst die Vielzahl möglicher Anordnungen mindestens 2, bevorzugt mindestens 5 Anordnungen und/oder maximal 10, bevorzugt maximal 7 Anordnungen.

Die im Folgenden beschriebenen Merkmale sind Merkmale beider oben genannter Aspekte der Erfindung.

Vorzugsweise ist die Steckverbinderaufnahme im Wesentlichen achsensymmetrisch bezüglich einer Zentralachse der Steckverbinderaufnahme ausgebildet.

Im Wesentlichen bedeutet im Rahmen dieser Beschreibung umfassend geringer herstellungs- und umweltbedingter Abweichungen. Durch eine achsensymmetrische Ausbildung der Steckverbinderaufnahme wird eine Produktion der Verschlusskappe vereinfacht, sowie eine vereinfachte Montage der Verschlusskappe an einem Steckverbinder ermöglicht. In einer bevorzugten Ausführungsform ist nicht nur die Steckverbinderaufnahme achsensymmetrisch bezüglich der Zentralachse, sondern auch andere Bauteile der Verschlusskappe oder die gesamte Verschlusskappe können achsensymmetrisch bezüglich der Zentralachse ausgebildet sein.

Vorzugsweise ist ein Radius der mindestens einen Rasthakenaufnahme bezüglich einer Zentralachse der Steckverbinderaufnahme im Wesentlichen größer als ein Radius der mindestens einen axialen Nut bezüglich der Zentralachse.

In anderen Worten ist die mindestens eine Rasthakenaufnahme zumindest teilweise tiefer entlang einer radialen Richtung bezüglich der Zentralachse als die mindestens eine axiale Nut. Hierdurch wird ermöglicht, dass der mindestens eine Rasthaken des Steckverbinders in dem gesteckten Zustand eine größere radiale Auslenkung bezüglich der Zentralachse aufweist, als wenn der Rasthaken in der mindestens einen axialen Nut angeordnet ist. Hierdurch wird insbesondere vermieden bzw. erschwert, dass eine Drehung der Verschlusskappe ungewollt bzw. widerstandslos den mindestens einen Rasthaken in Drehrichtung aus der mindestens einen Rasthakenaufnahme in die mindestens eine axiale Nut verlagert, wodurch die Verschlusskappe von dem Steckverbinder gelöst werden könnte. Somit wird ein sicherer Sitz der Verschlussklappe an dem Steckverbinder gewährleistet.

Vorzugsweise ist ein Radius der mindestens einen Rasthakenaufnahme bezüglich einer Zentralachse der Steckverbinderaufnahme im Wesentlichen gleich groß wie ein Radius der mindestens einen axialen Nut bezüglich der Zentralachse. In anderen Worten ist die mindestens eine Rasthakenaufnahme gleich tief in einer radialen Richtung bezüglich der Zentralachse als die mindestens eine axiale Nut. Hierdurch wird ermöglicht, dass der mindestens eine Rasthaken des Steckverbinders in dem gesteckten Zustand eine gleiche radiale Auslenkung bezüglich der Zentralachse aufweist, als wenn der Rasthaken in der mindestens einen axialen Nut angeordnet ist. Somit kann der mindestens eine Rasthaken durch eine Drehung der Verschlusskappe in Drehrichtung aus der mindestens einen Rasthakenaufnahme in die mindestens eine axiale Nut verlagert werden. Hierdurch wird vermieden, dass eine solche Drehung der Verschlusskappe eine laterale Belastung bzw. Verbiegung des mindestens einen Rasthakens in Drehrichtung bewirkt. Vorzugweise wird hierdurch zudem eine einfache und schonende Methode zur Lösung der Verschlusskappe von dem Steckverbinder, sowie eine vereinfachte Produktion der Verschlusskappe ermöglicht.

Erfindungsgemäß weist mindestens eine der mindestens einen axialen Nut eine Nutlänge parallel zu einer Zentralachse der Steckverbinderaufnahme und eine Nutbreite auf, wobei die Nutbreite einem Kreisbogen bezüglich der Zentralachse mit einem Mittelpunktswinkel von mindestens etwa 30°, bevorzugt mindestens etwa 40°, weiter bevorzugt mindestens etwa 50° und maximal etwa 160°, bevorzugt maximal etwa 150°, weiter bevorzugt maximal etwa 140° entspricht. Der Mittelpunktswinkel liegt in einer Ebene, welche die Steckverbinderaufnahme schneidet und senkrecht zu der Zentralachse der Steckverbinderachse ausgerichtet ist. Insbesondere ergibt sich der Mittelpunktswinkel aus dem Winkel zwischen einer ersten Geraden in der Ebene, welche zwischen einem ersten Ende der axialen Nut in der Ebene und einem Durchstoßpunkt der Zentralachse verläuft, und einer zweiten Geraden in der Ebene, welche zwischen einem zweiten Ende der axialen Nut in der Ebene und dem Durchstoßpunkt der Zentralachse verläuft. Durch eine solche breite Ausbildung der mindestens einen axialen Nut kann ein Steckverbinder einer Vielzahl von verschiedenen Steckverbindern mit unterschiedlich angeordneten Kodiernasen in der Steckverbinderaufnahme aufgenommen werden. Die Verschlusskappe ist jedoch nicht nur auf die oben genannten Winkelintervalle beschränkt, sondern kann insbesondere für Steckverbinderaufnahmen mit nur einer axialen Nut eine Nutbreite entsprechend eines Kreisbogens bezüglich der Zentralachse mit einem Mittelpunktswinkel von bis zu etwa 350° aufweisen.

Die Nutbreiten von mindestens zwei axialen Nuten müssen insbesondere nicht identisch sein.

Vorzugsweise weist die Steckverbinderaufnahme eine umlaufende Ringnut auf, wobei die universelle Verschlusskappe ferner ein Dichtelement aufweist, welches in der Ringnut angeordnet ist. Die Ringnut kann hierbei an der Innenwand der Steckverbinderaufnahme bzw. der Verschlusskappe ausgebildet sein. Die Ringnut bzw. das Dichtelement kann hierbei insbesondere konzentrisch mit einer Zentralachse der Steckverbinderaufnahme ausgebildet sein. Hierdurch wird eine zusätzliche Abdichtung des Steckverbinders in dem gesteckten Zustand ermöglicht.

Vorzugsweise ist die Ringnut zwischen den Rasthakenaufnahmen und einem geschlossenen Ende der Steckverbinderaufnahme angeordnet. Das geschlossene Ende ist hierbei insbesondere ein Ende der Steckverbinderaufnahme, welches einer Öffnung der Steckverbinderaufnahme gegenüberliegt und/oder entspricht einem Ende der Steckverbinderaufnahme, welches einen Durchstoßpunkt mit der Zentralachse aufweist. Hierdurch wird der Steckverbinder in dem gesteckten Zustand durch den mindestens einen Rasthaken an das Dichtelement gedrückt bzw. gehalten, wodurch ein sicherer Sitz und eine zuverlässige Abdichtung ermöglicht wird.

Vorzugsweise ist das Dichtelement ein O-Ring. Hierdurch kann ein schneller Austausch des Dichtelements gewährleistet werden. Das Dichtelement ist jedoch nicht auf einen O-Ring beschränkt, sondern kann als ein beliebiges Dichtelement, beispielsweise ein Dichtgel, oder eine beliebige Kombination von Dichtelementen ausgebildet sein.

Vorzugsweise weist die universelle Verschlusskappe eine Schutzklasse von mindestens IP51, bevorzugt von mindestens IP68 auf.

Vorzugsweise weist die universelle Verschlusskappe auf einer Außenseite der universellen Verschlusskappe mindestens ein Zugelement zum Lösen des gesteckten Zustands auf. Das Zugelement kann hierbei ausgelegt sein, um mit einem Werkzeug in Eingriff zu gelangen. Insbesondere kann das Zugelement auf der Außenseite der Steckverbinderaufnahme gegenüberliegend angeordnet sein. Hierdurch ist ein Lösen des gesteckten Zustands vereinfacht ermöglicht.

Vorzugsweise weist die universelle Verschlusskappe auf einer Außenseite der universellen Verschlusskappe mindestens ein Markierungselement auf, wobei das mindestens eine Markierungselement mindestens eine Position von mindestens einer axialen Nut bzw. von mindestens einer Rasthakenaufnahme markiert. Das Markierungselement kann hierbei eine Seite und/oder einen Mittelpunkt und/oder die gesamte Form der mindestens einen Rasthakenaufnahme bzw. der mindestens einen axialen Nut markieren. Die Markierung kann hierbei einer radialen Projektion der einen Seite und/oder des einen Mittelpunkts und/oder der gesamten Form der mindestens einen Rasthakenaufnahme bzw. der mindestens einen axialen Nut bezüglich der Zentralachse auf der Außenseite der Verschlusskappe entsprechen. Durch ein solches Markierungselement wird eine sichere Montage der Verschlusskappe ermöglicht, da ein Aufbau der Steckverbinderaufnahme zumindest teilweise nach außen sichtbar ist.

Vorzugsweise umschließt die universelle Verschlusskappe den Steckverbinder in dem gesteckten Zustand zumindest teilweise. Insbesondere ist die Verschlusskappe hierbei als Schutzelement ausgebildet, um den Steckverbinder in dem gesteckten Zustand verbessert bzw. effizienter zumindest teilweise von externen Umwelteinflüssen, beispielweise mechanischen Verformungen oder strukturellen Schäden zu schützen.

Vorzugsweise ist die universelle Verschlusskappe derart ausgebildet, so dass ein Lösen des gesteckten Zustands möglich ist, ohne eine Beschädigung der Verschlusskappe und/oder des Steckverbinders zu verursachen. Beispielsweise kann die mindestens eine Rasthakenaufnahme mit abgeschrägten bzw. abgerundeten Seitenwänden ausgebildet sein, wodurch ein Ziehen bzw. Drücken an der Verschlusskappe entlang der Zentralachse eine Verlagerung der Rasthaken in radialer Richtung nach innen bezüglich der Zentralachse bewirkt. Alternativ oder zusätzlich kann die Steckverbinderaufnahme derart ausgebildet sein, dass eine Drehung der Verschlusskappe um die Zentralachse die Rasthaken des Steckverbinders aus der mindestens einen Rasthakenaufnahme in die mindestens eine axiale Nut verlagert, und somit den gesteckten Zustand lösen kann.

Ein weiterer Aspekt der Erfindung betrifft eine Verwendung einer universellen Verschlusskappe gemäß Anspruch 13.

Ein weiterer Aspekt betrifft ein Verschlusssystem für Steckverbinder gemäß Anspruch 14. Für eine Beschreibung der Begriffe und Bestandteile der Verschlusskappe wird auf die Beschreibung der ersten beiden Aspekte und deren Ausführungsformen verwiesen.

In weiterer Aspekt betrifft ein Verfahren zum Verschließen eines Steckverbinders gemäß Anspruch 15, wobei der Steckverbinder mindestens eine Kodiernase und mindestens einen Rasthaken aufweist. Für eine Beschreibung der Begriffe und Bestandteile der Verschlusskappe wird auf die Beschreibung der ersten beiden Aspekte und deren Ausführungsformen verwiesen.

Die Erfindung wird nachfolgend anhand von in Figuren dargestellten illustrativen Ausführungsformen weiter beschrieben. Es zeigen:
- **Figur 1**: Eine Querschnittsansicht einer Verschlusskappe ohne Dichtelement;
- **Figur 2**: Eine Querschnittsansicht einer Verschlusskappe gemäß Figur 1 mit Dichtelement;
- **Figur 3**: Eine perspektivische Frontalansicht einer Verschlusskappe gemäß Figur 2;
- **Figur 4**: Eine perspektivische Rückansicht einer Verschlusskappe gemäß Figur 2;
- **Figur 5**: Eine Querschnittansicht einer Steckverbinderaufnahme einer Verschlusskappe gemäß Figur 2.

**Figur 1** zeigt eine Querschnittsansicht einer Verschlusskappe **1** ohne Dichtelement **8.** Die Verschlusskappe **1** ist hierbei im Wesentlichen zylinderförmig ausgebildet und weist eine zentrale Steckverbinderaufnahme **2** auf. Die Steckverbinderaufnahme **2** ist hierbei ebenfalls im Wesentlichen zylinderförmig ausgebildet. Die Verschlusskappe **1** ist jedoch nicht auf eine solche Form beschränkt. Vielmehr kann sich eine Form der Verschlusskappe **1** von einer Form der Steckverbinderaufnahme **2** unterscheiden. Die Steckverbinderaufnahme **2** weist insbesondere eine Öffnung an einem ersten Ende der Verschlusskappe **1** und ein geschlossenes Ende an einem zweiten, dem ersten Ende gegenüberliegendem Ende der Verschlusskappe **1** auf.

Die Steckverbinderaufnahme **2** weist insbesondere zwei axiale Nuten **3** auf, wobei jedoch nur eine axiale Nut **3** in Figur 1 sichtbar ist. Die axiale Nut **3** ist ausgelegt, mindestens eine Kodiernase eines aufzunehmenden Steckverbinders aufzunehmen. Hierfür ist die axiale Nut **3** um ein Vielfaches breiter ausgebildet als die aufzunehmenden Kodiernasen. Somit kann insbesondere eine Vielzahl von verschiedenen Steckverbindern, welche sich in der Anordnung ihrer Kodiernasen voneinander unterscheiden, durch die Steckverbinderaufnahme **2** aufgenommen werden bzw. durch die Verschlusskappe **1** verschlossen werden. Insbesondere ist die axiale Nut **3** als Vertiefung in einer die Steckverbinderaufnahme **2** umlaufenden Wand der Verschlusskappe **1** ausgebildet.

Die Verschlusskappe **1** weist ferner zwei Rasthakenaufnahmen **4** auf, wobei beide Rasthakenaufnahmen **4** nur teilweise gezeigt sind. Die Rasthakenaufnahmen **4** sind ausgebildet, um in einem gesteckten Zustand mit mindestens einem Rasthaken eines aufgenommenen Steckverbinders in Eingriff zu gelangen. Hierbei sind die Rasthakenaufnahmen **4** als Rastnuten in einer die Steckverbinderaufnahme **2** umlaufenden Seitenwand ausgebildet. Die Rasthakenaufnahmen **4** weisen ferner mindestens eine Schrägfläche **4A** auf, wobei die Schrägfläche **4A** in Richtung des geschlossenen Endes an die Rasthakenaufnahme **4** angrenzt und mit dieser einen stumpfen Winkel bildet. Hierdurch können insbesondere die Rasthaken des Steckverbinders vor Beschädigungen geschützt werden, welche beispielweise durch ein zu kraftvolles Einführen des Steckverbinders in die Steckverbinderaufnahme **2** auftreten können. Die Steckverbinderaufnahme **2** kann ferner mindestens eine Rundfläche **4B** aufweisen. Die mindestens eine Rundfläche **4B** ist hierbei an der Öffnung der Steckverbinderaufnahme **2** ausgebildet und kann im Wesentlichen direkt an diese angrenzen. Hierdurch wird insbesondere eine Montage der Verschlusskappe **1** an einem Steckverbinder vereinfacht, da die mindestens eine Rundfläche **4B** eine Auslenkung zumindest eines Rasthakens vereinfacht.

Die Steckverbinderaufnahme **2** weist ferner eine Ringnut **5** auf. Die Ringnut **5** ist hierbei zwischen der mindestens einen axialen Nut **3** bzw. der mindestens einen Rasthakenaufnahme **4** und dem geschlossenen Ende ausgebildet. Die Ringnut **5** ist hierbei konzentrisch um eine Zentralachse **Z** der Steckverbinderaufnahme **2** und ausgelegt, ein Dichtelement **8** aufzunehmen (siehe Figur 2). Die Ringnut **5** kann jedoch ferner gemäß anderen Formen ausgebildet sein, oder es kann eine Vielzahl von Ringnuten **5** in der Steckverbinderaufnahme **2** ausgebildet sein. Die Zentralachse **Z** kann hierbei insbesondere einer Längsachse der Steckverbinderaufnahme **2** entsprechen.

Die Verschlusskappe **1** weist weiterhin ein Zugelement **6** auf, welches auf einer Außenseite der Verschlusskappe **1** und der Steckverbinderaufnahme **2** gegenüberliegend angeordnet ist. Insbesondere ist das Zugelement **6** derart angeordnet, dass ein Zug an dem Zugelement **6** entlang der Zentralachse **Z** der Verschlusskappe **1** wirken kann. Hierdurch wird ein effizientes und schnelles Lösen des gesteckten Zustands ermöglicht. Das Zugelement **6** weist ferner eine Zugelementbohrung **7** auf, welche ausgelegt ist, um ein Anlegen einer Zugkraft an das Zugelement **6** zu vereinfachen bzw. um mit einem Werkzeug in Eingriff gelangen zu können.

**Figur 2** zeigt eine Querschnittsansicht einer Verschlusskappe **1** gemäß Figur 1 mit einem montierten Dichtelement **8.** Das Dichtelement **8** ist hierbei in der Ringnut **5** angeordnet und ragt in die Steckverbinderaufnahme **2** nach innen vor. In einem gesteckten Zustand ist das Dichtelement **8** ausgelegt, mit einem aufgenommenen Steckverbinder in Kontakt zu gelangen und mit diesem dicht, insbesondere fluiddicht und/oder staubdicht, abzuschließen. Hierdurch können insbesondere empfindliche Kontaktelement des Steckverbinders von externen Einflüssen, z.B. Flüssigkeit und/oder Staub bzw. Partikel, geschützt werden. Das Dichtelement **8** kann hierbei als O-Ring und/oder Dichtgel ausgebildet sein.

**Figur 3** zeigt eine perspektivische Frontalansicht einer Verschlusskappe **1** gemäß Figur 2. Hierbei ist die Öffnung der Steckverbinderaufnahme **2** sichtbar. Die Steckverbinderaufnahme **2** weist insbesondere zwei axiale Nuten **3** und zwei Rasthakenaufnahmen **4** auf. Insbesondere kann die Steckverbinderaufnahme **2** achsensymmetrisch bezüglich einer Zentralachse **Z** der Steckverbinderaufnahme **2** ausgebildet sein. Die Verschlusskappe **1** ist jedoch nicht auf eine solche Symmetrie beschränkt sondern kann vielmehr eine beliebige Symmetrie oder keine Symmetrie aufweisen.

**Figur 4** zeigt eine perspektivische Rückansicht einer Verschlusskappe **1** gemäß Figur 2. Das Zugelement **6** ist hierbei im Wesentlichen zylinderförmig ausgebildet, weist jedoch mindestens eine ebene Fläche auf. Die mindestens eine ebene Fläche ermöglicht ein effizientes Ansetzen von Werkzeugen an das Zugelement **6,** um eine Kraft auf das Zugelement **6** bzw. die Verschlusskappe **1** auszuüben.

**Figur 5** zeigt eine Querschnittansicht einer Steckverbinderaufnahme **2** einer Verschlusskappe **1** gemäß Figur 2. Der Querschnitt wurde hierbei insbesondere durch die Steckverbinderaufnahme **2** und senkrecht zu der Zentralachse **Z** unternommen. Die Verschlusskappe **1** weist zwei axiale Nuten **3** auf, welche unterschiedlich breit ausgebildet sind. Eine der axialen Nuten **3** weist eine Nutenbreite auf, welche einem Kreisbogen bezüglich der Zentralachse **Z** mit einem Mittelpunktswinkel **MW** entspricht. Der Mittelpunktswinkel **MW** ergibt sich hierbei aus dem Winkel zwischen einer ersten Geraden, welche eine erste Seitenwand der axialen Nut **3** mit dem Durchstoßpunkt der Zentralachse **Z** verbindet, mit einer zweiten Geraden, welche eine zweite Seitenwand der axialen Nut **3** mit dem Durchstoßpunkt der Zentralachse **Z** verbindet. Beide Geraden schneiden einander in dem Durchstoßpunkt der Zentralachse **Z,** und bilden somit den Mittelpunktswinkel MW bezüglich der axialen Nut **3.**

### Bezugszeichenliste

- **1**: Universelle Verschlusskappe
- **2**: Steckverbinderaufnahme
- **3**: Axiale Nut
- **4**: Rasthakenaufnahme
- **4A**: Schrägfläche
- **4B**: Rundfläche
- **5**: Ringnut
- **6**: Zugelement
- **7**: Zugelementbohrung
- **8**: Dichtelement
- **Z**: Zentralachse
- **MW**: Mittelpunktswinkel

## Patentansprüche

1. Universelle Verschlusskappe (1) zum Verschließen eines Steckverbinders, wobei der Steckverbinder mindestens eine Kodiernase und mindestens einen Rasthaken aufweist, umfassend:
eine Steckverbinderaufnahme (2) zur Aufnahme des Steckverbinders in einem gesteckten Zustand, wobei die Steckverbinderaufnahme (2) mindestens eine axiale Nut (3) und mindestens eine Rasthakenaufnahme (4) aufweist, wobei mindestens eine der mindestens einen axialen Nut (3) eine Nutlänge parallel zu einer Zentralachse (Z) der Steckverbinderaufnahme (2) und eine Nutbreite aufweist,
wobei die mindestens eine Rasthakenaufnahme (4) ausgelegt ist, in dem gesteckten Zustand mit mindestens einem der mindestens einen Rasthaken in Eingriff zu gelangen, und
wobei die mindestens eine axiale Nut (3) ausgelegt ist, in dem gesteckten Zustand mindestens eine der mindestens einen Kodiernase aufzunehmen,
wobei die Nutbreite einem Kreisbogen bezüglich der Zentralachse (Z) mit einem Mittelpunktswinkel (MW) von mindestens etwa 30° und maximal etwa 160° entspricht,
wobei die Verschlusskappe (1) derart ausgelegt ist, dass eine Vielzahl von verschiedenen Steckverbindern individuell mittels der Verschlusskappe (1) verschließbar ist.

2. Universelle Verschlusskappe (1) zum Verschließen eines Steckverbinders, wobei der Steckverbinder mindestens eine Kodiernase und mindestens einen Rasthaken aufweist, umfassend:
eine Steckverbinderaufnahme (2) zur Aufnahme des Steckverbinders in einem gesteckten Zustand, wobei die Steckverbinderaufnahme (2) mindestens eine axiale Nut (3) und mindestens eine Rasthakenaufnahme (4) aufweist, wobei mindestens eine der mindestens einen axialen Nut (3) eine Nutlänge parallel zu einer Zentralachse (Z) der Steckverbinderaufnahme (2) und eine Nutbreite aufweist,
wobei die Nutbreite einem Kreisbogen bezüglich der Zentralachse (Z) mit einem Mittelpunktswinkel (MW) von mindestens etwa 30° und maximal etwa 160° entspricht,
wobei die mindestens eine Rasthakenaufnahme (4) ausgelegt ist, in dem gesteckten Zustand mit mindestens einem der mindestens einen Rasthaken in Eingriff zu gelangen, und
wobei die mindestens eine axiale Nut (3) ausgelegt ist, in dem gesteckten Zustand mindestens eine der mindestens einen Kodiernase gemäß einer Vielzahl möglicher verschiedener Anordnungen der mindestens einen Kodiernase aufzunehmen.

3. Universelle Verschlusskappe (1) nach Anspruch 2, wobei die Verschlusskappe (1) ausgelegt ist, so dass jeweils jeder Steckverbinder einer Vielzahl von verschiedenen Steckverbindern durch die Verschlusskappe (1) verschließbar ist.

4. Universelle Verschlusskappe (1) nach Anspruch 2 oder 3, wobei die Vielzahl möglicher Anordnungen mindestens 2, bevorzugt mindestens 5 Anordnungen und/oder maximal 10, bevorzugt maximal 7 Anordnungen umfasst.

5. Universelle Verschlusskappe (1) nach einem der vorangegangenen Ansprüche, wobei die Steckverbinderaufnahme (2) im Wesentlichen achsensymmetrisch bezüglich der Zentralachse (Z) der Steckverbinderaufnahme (2) ausgebildet ist.

6. Universelle Verschlusskappe (1) nach einem der vorangegangenen Ansprüche, wobei ein Radius der mindestens einen Rasthakenaufnahme (4) bezüglich der Zentralachse (Z) der Steckverbinderaufnahme (2) im Wesentlichen größer ist als ein Radius der mindestens einen axialen Nut (3) bezüglich der Zentralachse (Z), oder
wobei ein Radius der mindestens einen Rasthakenaufnahme (4) bezüglich der Zentralachse (Z) der Steckverbinderaufnahme (2) im Wesentlichen gleich groß ist wie ein Radius der mindestens einen axialen Nut (3) bezüglich der Zentralachse (Z).

7. Universelle Verschlusskappe (1) nach einem der vorangegangenen Ansprüche, wobei die Nutbreite dem Kreisbogen bezüglich der Zentralachse (Z) mit dem Mittelpunktswinkel (MW) von etwa 40°, bevorzugt mindestens etwa 50° und maximal etwa 150°, bevorzugt maximal etwa 140° entspricht.

8. Universelle Verschlusskappe (1) nach einem der vorangegangenen Ansprüche, wobei die Steckverbinderaufnahme (2) eine umlaufende Ringnut (5) aufweist,
wobei die universelle Verschlusskappe (1) ferner ein Dichtelement (8) aufweist, welches in der Ringnut (5) angeordnet ist.

9. Universelle Verschlusskappe (1) nach Anspruch 8, wobei die Ringnut (5) zwischen den Rasthakenaufnahmen (4) und einem geschlossenen Ende der Steckverbinderaufnahme (2) angeordnet ist, und optional,
wobei das Dichtelement (8) ein O-Ring ist und/oder wobei die universelle Verschlusskappe (1) eine Schutzklasse von mindestens IP51, bevorzugt von mindestens IP68 aufweist.

10. Universelle Verschlusskappe (1) nach einem der vorangegangenen Ansprüche, wobei die universelle Verschlusskappe (1) auf einer Außenseite der universellen Verschlusskappe (1) mindestens ein Zugelement (6) zum Lösen des gesteckten Zustands aufweist, und, optional,
wobei das Zugelement (6) auf der Außenseite der Steckverbinderaufnahme (2) gegenüberliegend angeordnet ist.

11. Universelle Verschlusskappe (1) nach einem der vorangegangenen Ansprüche, wobei die universelle Verschlusskappe (1) auf einer Außenseite der universellen Verschlusskappe (1) mindestens ein Markierungselement aufweist,
wobei das mindestens eine Markierungselement mindestens eine Position von mindestens einer axialen Nut (3) bzw. von mindestens einer Rasthakenaufnahme (4) markiert.

12. Universelle Verschlusskappe (1) nach einem der vorangegangenen Ansprüche, wobei die universelle Verschlusskappe (1) den Steckverbinder in dem gesteckten Zustand zumindest teilweise umschließt und zumindest teilweise von externen Umwelteinflüssen schützt.

13. Verwendung einer universellen Verschlusskappe (1) gemäß einem der Ansprüche 1 bis 12 zum Verschließen eines Steckverbinders.

14. Verschlusssystem für Steckverbinder, umfassend:
einen Steckverbinder, wobei der Steckverbinder mindestens eine Kodiernase und mindestens einen Rasthaken aufweist,
eine universelle Verschlusskappe (1) gemäß einem der Ansprüche 1 bis 12 zum Verschließen eines Steckverbinders,
wobei der Steckverbinder in der Steckverbinderaufnahme (2) aufgenommen ist.

15. Verfahren zum Verschließen eines Steckverbinders, wobei der Steckverbinder mindestens eine Kodiernase und mindestens einen Rasthaken aufweist, umfassend:
Bereitstellen einer universellen Verschlusskappe (1) gemäß einem der Ansprüche 1 bis 12 zum Verschließen eines Steckverbinders; und
Aufnehmen des Steckverbinders in die Steckverbinderaufnahme (2).

## Claims

1. Universal closure cap (1) for closing a plug connector, wherein the plug connector comprises at least one coding lug and at least one latching hook, comprising:
a plug connector receptacle (2) for receiving the plug connector in a plugged state, wherein the plug connector receptacle (2) comprises an axial groove (3) and at least one latching hook receptacle (4), wherein at least one of the at least one axial groove (3) has a groove length in parallel with a central axis (Z) of the plug connector receptacle (2), and a groove width,
wherein the at least one latching hook receptacle (4) is configured to come into engagement with at least one of the at least one latching hook, in the plugged state, and
wherein the at least one axial groove (3) is configured to receive at least one of the at least one coding lug, in the plugged state,
wherein the groove width corresponds to a circular arc with respect to the central axis (Z) having a central angle (MW) of at least approximately 30° and at most approximately 160°,
wherein the closure cap (1) is configured such that a plurality of different plug connectors ca be individually closed by means of the closure cap (1).

2. Universal closure cap (1) for closing a plug connector, wherein the plug connector comprises at least one coding lug and at least one latching hook, comprising:
a plug connector receptacle (2) for receiving the plug connector in a plugged state, wherein the plug connector receptacle (2) comprises at least one axial groove (3) and at least one latching hook receptacle (4), wherein at least one of the at least one axial groove (3) has a groove length in parallel with a central axis (Z) of the plug connector receptacle (2), and a groove width,
wherein the groove width corresponds to a circular arc with respect to the central axis (Z) having a central angle (MW) of at least approximately 30° and at most approximately 160°,
wherein the at least one latching hook receptacle (4) is configured to come into engagement with at least one of the at least one latching hook, in the plugged state, and
wherein the at least one axial groove (3) is configured, in the plugged state, to receive at least one of the at least one coding lug according to a plurality of possible different arrangements of the at least one coding lug.

3. Universal closure cap (1) according to claim 2, wherein the closure cap (1) is configured such that in each case each plug connector of a plurality of different plug connectors can be closed by the closure cap (1).

4. Universal closure cap (1) according to either claim 2 or claim 3, wherein the plurality of possible arrangements comprises at least 2, preferably at least 5, arrangements, and/or at most 10, preferably at most 7, arrangements.

5. Universal closure cap (1) according to any of the preceding claims, wherein the plug connector receptacle (2) is configured substantially axisymmetrically with respect to the central axis (Z) of the plug connector receptacle (2).

6. Universal closure cap (1) according to any of the preceding claims, wherein a radius of the at least one latching hook receptacle (4) with respect to the central axis (Z) of the plug connector receptacle (2) is substantially larger than a radius of the at least one axial groove (3) with respect to the central axis (Z), or
wherein a radius of the at least one latching hook receptacle (4) with respect to the central axis (Z) of the plug connector receptacle (2) is substantially the same size as a radius of at least one axial groove (3) with respect to the central axis (Z).

7. Universal closure cap (1) according to any of the preceding claims, wherein the groove width corresponds to the circular arc with respect to the central axis (Z) having the central angle (MW) of approximately 40°, preferably at least approximately 50°, and at most approximately 150°, preferably at most approximately 140°.

8. Universal closure cap (1) according to any of the preceding claims, wherein the plug connector receptacle (2) comprises a peripheral annular groove (5),
wherein the universal closure cap (1) further comprises a sealing element (8) which is arranged in the annular groove (5).

9. Universal closure cap (1) according to claim 8, wherein the annular groove (5) is arranged between the latching hook receptacles (4) and a closed end of the plug connector receptacle (2), and, optionally,
wherein the sealing element (8) is an O-ring and/or wherein the universal closure cap (1) has a protection class of at least IP51, preferably of at least IP68.

10. Universal closure cap (1) according to any of the preceding claims, wherein the universal closure cap (1) comprises at least one pulling element (6) on an outside of the universal closure cap (1) for releasing the plugged state, and, optionally,
wherein the pulling element (6) is arranged on the outside, opposite the plug connector receptacle (2).

11. Universal closure cap (1) according to any of the preceding claims, wherein the universal closure cap (1) comprises at least one marking element on an outside of the universal closure cap (1),
wherein the at least one marking element marks at lest one position of at least one axial groove (3) or of at least one latching hook receptacle (4).

12. Universal closure cap (1) according to any of the preceding claims, wherein the universal closure cap (1) surrounds the plug connector, at least in part, in the plugged state, and protects it against external environmental influences, at least in part.

13. Use of a universal closure cap (1) according to any of claims 1 to 12 for closing a plug connector.

14. Closure system for plug connectors, comprising:
a plug connector, wherein the plug connector comprises at least one coding lug and at least one latching hook,
a universal closure cap (1) according to any of claims 1 to 12 for closing a plug connector,
wherein the plug connector is received in the plug connector receptacle (2).

15. Method for closing a plug connector, wherein the plug connector comprises at least one coding lug and at least one latching hook, comprising:
providing a universal closure cap (1) according to any of claims 1 to 12 for closing a plug connector; and
receiving the plug connector in the plug connector receptacle (2).

## Revendications

1. Capuchon de fermeture universel (1) pour fermer un connecteur enfichable, le connecteur enfichable présentant au moins un ergot de codage et au moins un crochet d'encliquetage, comprenant :
un réceptacle de connecteur enfichable (2) pour recevoir le connecteur enfichable dans un état enfiché, le réceptacle de connecteur enfichable (2) présentant au moins une rainure axiale (3) et au moins un réceptacle de crochet d'encliquetage (4), au moins une des au moins une rainure axiale (3) présentant une longueur de rainure parallèle à un axe central (Z) du réceptacle de connecteur enfichable (2) et une largeur de rainure,
dans lequel l'au moins un réceptacle de crochet d'encliquetage (4) est conçu pour s'engager avec au moins un des au moins un crochet d'encliquetage à l'état enfiché, et
dans lequel l'au moins une rainure axiale (3) est conçue pour recevoir, à l'état enfiché, au moins un des au moins un ergot de codage,
dans lequel la largeur de rainure correspond à un arc de cercle par rapport à l'axe central (Z) avec un angle au centre (MW) d'au moins environ 30° et d'au maximum environ 160°,
dans lequel le capuchon de fermeture (1) est conçu de telle sorte qu'une pluralité de connecteurs enfichables différents puissent être fermés individuellement au moyen du capuchon de fermeture (1).

2. Capuchon de fermeture universel (1) pour fermer un connecteur enfichable, le connecteur enfichable présentant au moins un ergot de codage et au moins un crochet d'encliquetage, comprenant :
un réceptacle de connecteur enfichable (2) pour recevoir le connecteur enfichable dans un état enfiché, le réceptacle de connecteur enfichable (2) présentant au moins une rainure axiale (3) et au moins un réceptacle de crochet d'encliquetage (4), au moins une des au moins une rainure axiale (3) présentant une longueur de rainure parallèle à un axe central (Z) du réceptacle de connecteur enfichable (2) et une largeur de rainure,
dans lequel la largeur de rainure correspond à un arc de cercle par rapport à l'axe central (Z) avec un angle au centre (MW) d'au moins environ 30° et d'au maximum environ 160°,
dans lequel l'au moins un réceptacle de crochet d'encliquetage (4) est conçu pour s'engager avec au moins un des au moins un crochet d'encliquetage à l'état enfiché, et
dans lequel l'au moins une rainure axiale (3) est conçue pour recevoir, à l'état enfiché, au moins un des au moins un ergot de codage selon une pluralité d'agencements différents possibles de l'au moins un ergot de codage.

3. Capuchon de fermeture universel (1) selon la revendication 2, dans lequel le capuchon de fermeture (1) est conçu pour que chaque connecteur enfichable d'une pluralité de connecteurs enfichables différents puisse être fermé par le capuchon de fermeture (1).

4. Capuchon de fermeture universel (1) selon la revendication 2 ou 3, dans lequel la pluralité d'agencements possibles comprend au moins 2 agencements, de préférence au moins 5 agencements et/ou au maximum 10 agencements, de préférence au maximum 7 agencements.

5. Capuchon de fermeture universel (1) selon l'une quelconque des revendications précédentes, dans lequel le réceptacle de connecteur enfichable (2) est essentiellement axisymétrique par rapport à l'axe central (Z) du réceptacle de connecteur enfichable (2).

6. Capuchon de fermeture universel (1) selon l'une quelconque des revendications précédentes, dans lequel un rayon de l'au moins un réceptacle de crochet d'encliquetage (4) par rapport à l'axe central (Z) du réceptacle de connecteur enfichable (2) est essentiellement supérieur à un rayon de l'au moins une rainure axiale (3) par rapport à l'axe central (Z), ou
dans lequel un rayon de l'au moins un réceptacle de crochet d'encliquetage (4) par rapport à l'axe central (Z) du réceptacle de connecteur enfichable (2) est essentiellement égal à un rayon de l'au moins une rainure axiale (3) par rapport à l'axe central (Z).

7. Capuchon de fermeture universel (1) selon l'une quelconque des revendications précédentes, dans lequel la largeur de rainure correspond à l'arc de cercle par rapport à l'axe central (Z) avec l'angle au centre (MW) d'environ 40°, de préférence d'au moins environ 50° et d'au maximum environ 150°, de préférence d'au maximum environ 140°.

8. Capuchon de fermeture universel (1) selon l'une quelconque des revendications précédentes, dans lequel le réceptacle de connecteur enfichable (2) présente une rainure annulaire périphérique (5),
dans lequel le capuchon de fermeture universel (1) présente en outre un élément d'étanchéité (8) qui est agencé dans la rainure annulaire (5).

9. Capuchon de fermeture universel (1) selon la revendication 8, dans lequel la rainure annulaire (5) est agencée entre les réceptacles de crochet d'encliquetage (4) et une extrémité fermée du réceptacle de connecteur enfichable (2), et éventuellement
dans lequel l'élément d'étanchéité (8) est un joint torique et/ou dans lequel le capuchon de fermeture universel (1) présente une classe de protection d'au moins IP51, de préférence d'au moins IP68.

10. Capuchon de fermeture universel (1) selon l'une quelconque des revendications précédentes, dans lequel le capuchon de fermeture universel (1) présente, sur un côté extérieur du capuchon de fermeture universel (1), au moins un élément de traction (6) pour libérer l'état enfiché, et, éventuellement
dans lequel l'élément de traction (6) est agencé à l'opposé du côté extérieur du réceptacle de connecteur enfichable (2).

11. Capuchon de fermeture universel (1) selon l'une quelconque des revendications précédentes, dans lequel le capuchon de fermeture universel (1) présente au moins un élément de marquage sur un côté extérieur du capuchon de fermeture universel (1),
dans lequel l'au moins un élément de marquage marque au moins une position d'au moins une rainure axiale (3) ou d'au moins un réceptacle de crochet d'encliquetage (4).

12. Capuchon de fermeture universel (1) selon l'une quelconque des revendications précédentes, dans lequel le capuchon de fermeture universel (1) entoure au moins partiellement le connecteur enfichable à l'état enfiché et le protège au moins partiellement des influences environnementales externes.

13. Utilisation d'un capuchon de fermeture universel (1) selon l'une quelconque des revendications 1 à 12 pour fermer un connecteur enfichable.

14. Système de fermeture pour connecteur enfichable, comprenant :
un connecteur enfichable, le connecteur enfichable présentant au moins un ergot de codage et au moins un crochet d'encliquetage,
un capuchon de fermeture universel (1) selon l'une quelconque des revendications 1 à 12 pour fermer un connecteur enfichable,
dans lequel le connecteur enfichable est reçu dans le réceptacle de connecteur enfichable (2).

15. Procédé de fermeture d'un connecteur enfichable, le connecteur enfichable présentant au moins un ergot de codage et au moins un crochet d'encliquetage, comprenant :
la fourniture d'un capuchon de fermeture universel (1) selon l'une quelconque des revendications 1 à 12 pour fermer un connecteur enfichable ; et
la réception du connecteur enfichable dans le réceptacle de connecteur enfichable (2).
